# EUROPÄISCHE PATENTSCHRIFT

(11) **EP 0 928 144 B1**
(45) Veröffentlichungstag und Bekanntmachung des Hinweises auf die Patenterteilung: **26.04.2000**
(21) Anmeldenummer: 97918995.8
(22) Anmeldetag: 23.08.1997
(51) Int. Cl.: A47B 57/16

(54) **FACHBODENREGAL**
SHELF SYSTEM
SYSTEME D'ETAGERES

(30) Priorität: 26.08.1996 DE 19634377
(43) Veröffentlichungstag der Anmeldung: 14.07.1999
(73) Patentinhaber: Schulz Bibliothekstechnik GmbH, 67346 Speyer (DE)
(72) Erfinder: HAUB, Marc, D-67373 Dudenhofen (DE); HAUB, Helmut, D-67373 Dudenhofen (DE)
(74) Vertreter: Zellentin, Wiger, Dipl.-Ing.
(86) Internationale Anmeldenummer: EP9704603
(87) Internationale Veröffentlichungsnummer: WO9808421

(56) Entgegenhaltungen:
- DE-A- 3 619 262
- DE-A- 4 411 467
- DE-C- 937 006
- FR-A- 2 124 756
- US-A- 2 146 950
- US-A- 3 168 365

## Beschreibung

Die vorliegende Erfindung betrifft ein Fachbodenregal zur Aufnahme von Zeitschriften, Büchern und dergleichen insbesondere für Bibliotheken, wobei die Fachböden über geeignete Hilfsmittel in Schlitze aufweisende Tragsäulen eingehängt werden und aus Kostengründen sowohl die Tragsäulen als auch die Fachböden aus Stahlblech bestehen. Die Tragsäulen sind dabei über Aussteifungen zusammengeschlossen, da die Fachböden keine feste Verbindung mit den Säulen bilden. Ein solches Regalsystem ist beispielsweise aus der DE 44 11 467 C2 bekannt. Da die Fachböden sehr hohe Lasten aufzunehmen haben, die bei 65 kg bezogen 1 m Fachbodenlänge liegen, sind die Befestigungsmittel der Böden an den Säulen sehr aufwendig gestaltet. Die DE 44 11 467 C2 beispielsweise legt in die benachbarten Säulen zunächst einen Auflagestab, auf diesen einen ein Spezialprofil aufweisenden Fachbodenträger und erst danach kann der Fachboden zwischen die Säulen gebracht, d.h. auf die Fachbodenträger gelegt werden.

Diese Art der Aufhängung ist in zweierlei Weise aufwendig. Zum einen erfordert sie das Herstellen und Vorhalten mehrerer separater Teile, zum anderen müssen diese auch nacheinander zwischen die Säulen eingefügt werden.

Aus der DE-A-36 19 262 ist ferner ein Regal bekannt geworden bestehend aus senkrechten Tragsäulen, die übereinander angeordnete Raster von Schlitzen aufweisen, in die aus Stahlblech gefertigte Fachböden an ihren Schmalseiten einhängbar sind, wobei an die Längsseiten der Fachböden rechtwinklig abgeknickte vordere und hintere Streifen angeformt sind und bei dem die Schlitze in den Tragsäulen den Schmalseiten der Fachböden zugekehrt sind, wobei die Streifen als Verlängerungen endseitig Paare von Einhängelaschen aufweisen, die Auflagekanten besitzen, die nach der Montage des Fachbodens auf dem Grund der Schlitze der Tragsäulen ruhen, und wobei an mindestens einem Paar der Auflagekanten sich nach unten gerichtete Sicherungselemente befinden.

Ein ähnliches Regalsystem zeigt auch die FR-A-2 124 756.

Die vorliegende Erfindung hat sich daher die Aufgabe gestellt, ein Regalsystem für Blechfachböden zu schaffen, bei welchem die Böden ohne Verwendung separater Hilfsmittel und auf bequeme Weise direkt in die Säulen gefügt werden können, wobei jedoch eine hohe Tragkraft gewährleistet bleiben soll, so daß dieses kostengünstiger herzustellen und schneller aufzubauen ist.

Die Lösung dieser Aufgabe gelingt mit einem Fachbodenregal, das die Merkmale des Hauptanspruchs aufweist. Vorteilhafte Ausgestaltungen finden sich in den Unteransprüchen.

Dabei entsprechen die Tragsäulen denen des Standes der Technik, jedoch sind die Schlitze um 90° versetzt, so daß diese nicht mehr quer zu den Fachböden liegen, sondern mit deren abgeknickten Seitenstreifen und damit auch untereinander fluchten.

Die Herstellung der Fachböden ist einfach, in die Streifen sind durch Ausschnitte die Einhängelaschen und die Sicherungsnasen zu formen, um vorzugsweise danach die Bleche abzukanten. Das Einfügen des Fachbodens geschieht dabei so, daß dessen mit der längeren Laschen versehene Schmalseite den Tragsäulen zugekehrt, ggf. schräg gehalten an diese gebracht und die Laschen in die Schlitze eingefügt werden. Danach werden die gegenüberliegenden Laschen in die entsprechenden gegenüberliegenden Schlitze eingeführt, wonach der Boden fertig eingebaut ist. Da die Laschen Sicherheitsnasen aufweisen können, die nach der Montage im Inneren der hohlen Tragsäulen liegen, können die Böden auch nicht ohne diese anzuheben aus den Schlitzen herausgezogen werden, so daß sie durch das aufliegende Gewicht, z.B. der darauf eingeordneten Bücher, zusätzlich gesichert werden.

Das zuerst einzuführende Laschenpaar besitzt einen vor der Auflagekante liegenden, ansteigenden Bereich als Gleitsteg, so daß dieser den Fachboden durch Hinabgleiten des Steges auf der Schlitzvorderkante zu dem gegenüberliegenden, den kürzeren Laschen zugekehrten Schlitzpaar zwingt. Da in einem solchen Falle der Fachboden über die darauf befindliche Last gegen unbeabsichtigtes Verrutschen gesichert ist, können an den kurzen Einhängelaschen die Sicherungselemente fehlen.

Bei den längeren dienen sie nunmehr dazu, den Einhängevorgang zu erleichtern, da die (schräg gehaltenen) Böden über diese gegen unbeabsichtigtes Herausziehen bei der Montage selbst gesichert sind, d.h. im Falle der Verwendung von Gleitstegen stellen diese das Sicherungselement dar, so daß diese Nasen hierbei grundsätzlich für die Sicherheit des Regals an sich entbehrlich sind, sie erleichtern jedoch die Montage.

Die Verwendung von Sicherungsnasen an allen Einhängelaschen bringt den wesentlichen Vorteil mit sich, daß auch weniger starre Säulen verwendet werden können. Die Sicherungsnasen liegen innen in den Säulen an, verhindern ein Ausweichen gegen Last und stabilisieren so den Verbund.

Die Fachböden sind z.B. aus Stahl ST 37 gefertigt und weisen eine Materialstärke von ca. 0,7 bis 1 mm auf.

Die Tragkraft der relativ kleinen Einhängelaschen als senkrechte Fortsätze der an die Längsseite der Böden angeformte Seitenstreifen ist überraschend hoch, es konnten Lasten von deutlich über 130 kg aufgebracht werden, was also mindestens der doppelten Sicherheit entspricht.

Die Höhe der Einhängelaschen entspricht dabei vorteilhaft etwa der halben Breite der Seitenstreifen, d.h. ca. 12 mm, wobei die Schlitzlänge hieran mit Übermaß auch für die ggf. verwendeten Nasen angepaßt ist.

Zur Aussteifung des Bodens selbst, können dessen Enden an den Schmalseiten mit Abwinklungen je nach oben und/oder unten versehen sein, die diesen an der Knickkante sickenartig aussteifen. Die Bodenenden können dabei Ausschnitte für die Tragsäulen besitzen und in den dazwischen liegenden Raum verlängert sein. Das zuerst einzuhängende Bodenende ist, wegen des Erfordernisses, diese zunächst tiefer einschieben zu müssen, an den den Säulen zugekehrten Ausschnitten entsprechend gekürzt. Ebenso gilt dies für die Fachbödenenden, wenn zwischen den Stimbereichen der Tragsäulen eine geschlossene Wand vorgesehen ist.

Weiterhin wird vorgeschlagen, auch die Seitenstreifen auszusteifen, was in einfacher Weise durch eine am senkrechten Bereich anschließende, nach innen gerichtete, rinnenartige Ausrundung bewerkstelligt werden kann, was darüber hinaus auch ein kompakteres Erscheinungsbild bewirkt.

Die Tragsäulen sind z.B. einfach U-Profile. Diese können über eine rückwärtige, einstückig mit den U-Profilen ausgeführte Wände miteinander verbunden sein, um den Verbund starr auszusteifen. Anstelle der Wände können wie herkömmlich auch Aussteifungskreuze dienen oder sie können mit Rahmenelementen verschweißt sein.

Anhand der beiliegenden Figuren wird die vorliegende Erfindung näher erläutert.

Dabei zeigen
- **Figur 1**: eine Teilansicht eines Regals;
- **Figur 2**: einen Schnitt durch einen Fachboden und
- **Figur 3**: einen Fachboden in dreidimensionaler Ansicht und
- **Figur 4**: eine Wandverdoppelung.

**Figur 1** zeigt zwei an eine Seitenwand 13 als Wange angeformte, U-förmig gebogene Tragsäulen 2, wobei die Wange die Aussteifung 1 zwischen den Säulen 2 bildet, die in der Wand und gegenüberliegend Rasterreihen von Schlitzen 3 besitzen. In der links dargestellten Tragsäule 2 befinden sich zwei parallele Reihen von Schlitzen 3.

Weiterhin ist ein aus Stahlblech gefertigter Fachboden 4 gezeigt, an dessen seitlichen, zum Boden 4 um 90° abgewinkelte Streifen 5 angeformt sind. Diese Streifen 5 weisen an Ihren Enden Einhängelaschen 6 auf, die in das gewünschte Schlitzpaar 3 eingefügt werden. Die gesamte Traglast ruht dabei auf diesen vier Laschen 6. Endseitig besitzt der Boden 4 eine Abwinklung 10.

Im vorliegenden Ausführungsbeispiel ist somit die Stirnwand 13 geschlossen. An die linke Säule 2 kann eine weitere Wand 13 anschließen, die Aussteifung in Längsrichtung des Fachbodens kann durch ein Aussteifungskreuz bewirkt werden. Alternativ können die Tragsäulen 2 auch offene Rahmen sein und eine Wand 13 längs verlaufen, die derart eine Rückwand bildet.

**Figur 2** zeigt den Fachboden 4 im Schnitt mit den von diesem nach unten abstehenden Seitenstreifen 5, an die die durch Ausschneiden gebildeten, gegenüber der Grundlinie 15 zurückspringenden Einhängelaschen 6, 6' anschließen, die untere Auflagekanten 7 besitzen, an welche als Sicherungselemente 8 die Sicherungsnasen 14 angeformt sein können. Bei der rechts dargestellten Einhängelasche 6' schließt an die Auflagekante 7 ein Gleitsteg 9 an, der für sich allein ein Sicherungselement 8 bildet.

Zur Montage werden zunächst die längeren, rechts dargestellten Einhängelaschen 6' in die betreffenden Schlitze 3 der Tragsäulen 2 eingeführt und soweit eingeschoben, bis die Seitenkante 16 an die Säule 2 anschlägt, wobei der Boden 4 über den Steg 9 angehoben wird.

Sodann werden die links dargestellten Laschen 6 in ihre Schlitze gesteckt und der Boden 4 (nach links) eingeschoben, wobei er über den Steg 9 an der Lasche 6' abgleitet, bis alle vier Auflagekanten 7 im Schlitzgrund ruhen. Dabei bildet die linke Seitenkante 16 einen Anschlag an ihrer Tragsäule, wohingegen die rechte Seitenkante 16' zur Säule einen Abstand aufweist. Schiebt man den Boden nach rechts, so gerät der Gleitsteg 9 an den Schlitz der Tragsäule und hebt diesen an, was jedoch durch die auf ihm ruhende Last entsprechend verhindert wird.

An den Böden 4 sind schmalseitig Abwinklungen 10 angeformt, die zu den Einhängelaschen 6, 6' unterschiedliche Abstände aufweisen können.

In **Figur 3** ist ein Fachboden 4 gezeigt, der an den Seitenstreifen 5 mit den Einhängelaschen 6, 6' versehen ist, d.h. diese sind einfach aus den Streifen 5 ausgeschnitten. Weiterhin schließen an die Seitenstreifen 5 nach innen gerichtete rinnenförmige Umbiegungen 11 an, die die Verformbarkeit des Bodens weiter herabsetzen.

An den Fachbodenenden können die Abwinklungen 10 nach oben und oder nach unten gerichtet sein, insbesondere können diese an Verlängerungen 12 des Bodens 4 angeformt sein, die zwischen die Tragsäulen 2 eingreifen und dazu mit Aussparungen 17 versehen sein.

In **Figur 4** ist dargestellt, daß die Tragsäulen 2 Teile von Wänden 13 sein können, die einfach durch U-förmige Abkantung hergestellt werden. An der Ausrichtung der Schlitzraster 3 ist erkennbar, daß es sich vorliegend um die Seitenwangen eines Regals handelt. Diese können in der gezeigten Weise gedoppelt werden, so daß hierdurch eine Regaleinheit mit zwei nebeneinander liegenden Fachbodenreihen gebildet werden kann. Über eine Lochung 19 kann die gegenüberliegende Wange mit Hilfe eines Lattenkreuzes angeschlossen ausgesteift werden, um dem Regal die erforderliche Seitenstabilität zu geben.

### Bezugszeichenliste

- 1: Aussteifung
- 2: Tragsäulen
- 3: Schlitze
- 4: Fachböden
- 5: Streifen
- 6: Einhängelaschen
- 7: Auflagekante
- 8: Sicherungselemente
- 9: Gleitsteg
- 10: Abwinklung
- 11: Einbiegung
- 12: Verlängerung
- 13: Wand
- 14: Sicherungsnasen
- 15: Bodenkante
- 16: Seitenkante
- 17: Aussparungen
- 18: Lochung

## Patentansprüche

1. Fachbodenregal bestehend aus senkrechten Tragsäulen, die übereinander angeordnete Raster von Schlitzen (3) aufweisen, in die aus Stahlblech gefertigte Fachböden (4) an ihren Schmalseiten einhängbar sind, wobei an die Längsseiten der Fachböden (4) rechtwinklig abgeknickte vordere und hintere Streifen angeformt sind und bei dem die Schlitze (3) in den Tragsäulen (2) den Schmalseiten der Fachböden (4) zugekehrt sind, wobei die Streifen (5) als Verlängerungen endseitig Paare von Einhängelaschen (6) aufweisen, die Auflagekanten (7) besitzen, die nach der Montage des Fachbodens (4) auf dem Grund der Schlitze (3) der Tragsäulen (2) ruhen, und wobei an mindestens einem Paar der Auflagekanten (7) sich nach unten gerichtete Sicherungselemente (8) befinden, **gekennzeichnet dadurch**, daß die Tragsäulen (2) mit einer Aussteifung versehen sind, daß eines der Paare der Einhängelaschen (6) länger als das gegenüberliegende ist, so daß nach deren Einfügen in die Schlitze (3) der Tragsäulen (2) zum Einfügen der gegenüberliegenden Auflagekanten (7) in die entsprechenden Schlitze (3) der gegenüberliegenden Säulen, diese zurückschiebbar sind, und daß die breite Einhängelasche (6') einen vor der Auflagekante (7) angeordneten Gleitsteg aufweist.

2. Fachbodenregal nach Anspruch 1, **dadurch gekennzeichnet,** daß mindestens ein Paar der Einhängelaschen (6) mit Sicherungsnasen (14) versehen ist.

3. Fachbodenregal nach einem oder mehreren der Ansprüche 1 bis 2, **dadurch gekennzeichnet,** daß die Einhängelaschen (6) eine Materialstärke von etwa 0,7 bis 1 mm aufweisen.

4. Fachbodenregal nach einem oder mehreren der Ansprüche 1 bis 3, **dadurch gekennzeichnet,** daß die Höhe der Einhängelaschen (6) etwa der halben Breite der abgeknickten Streifen (5) entspricht.

5. Fachbodenregal nach einem oder mehreren der Ansprüche 1 bis 4, **dadurch gekennzeichnet,** daß die Fachböden (4) an den Enden ihrer Schmalseiten Abwinklungen (10) aufweisen.

6. Fachbodenregal nach einem oder mehreren der Ansprüche 1 bis 5, **dadurch gekennzeichnet**, daß die abgeknickten Streifen (5) an ihren freien Enden rinnenförmige Umbiegungen (11) aufweisen.

7. Fachbodenregal nach einem oder mehreren der Ansprüche 1 bis 6, **dadurch gekennzeichnet,** daß eine der Schmalseiten Aussparungen (17) für die Tragsäulen (2) sowie eine zwischen diese eingreifende Verlängerung (12) aufweist.

8. Fachbodenregal nach einem oder mehreren der Ansprüche 1 bis 7, **dadurch gekennzeichnet**, daß die Tragsäulen (2) U-förmige Profile sind, wobei die Aussteifung (1) eine diese verbindende Wand (13) ist.

## Claims

1. Shelf system consisting of vertical carrying columns which have patterns of slots (3) arranged over one another in which can be hung shelves (4) made from steel sheet on their narrow sides, whereby, on the long sides of the shelves (4) are formed rectangularly bent front and rear strips and in which the slots (3) in the carrying columns (2) are facing the narrow sides of the shelves (4), whereby the strips (5) have, as elongations, end sided pairs of hanging-in brackets (6) which possess support edges (7) which, after assembly of the shelves (4), rest on the bottom of the slots (3) of the carrying columns (2) and whereby on at least one pair of the support edges (7) are present downwardly-directed securing elements (8), characterised in that the carrying columns (2) are provided with a reinforcement, that one pair of the hanging-in brackets (6) is longer than the oppositely-lying one so that after their insertion into the slots (3) of the carrying columns (2), for the insertion of the oppositely-lying support edges (7) into the corresponding slots (3) of the oppositely-lying columns, these can be pushed back and that the wide hanging-in brackets (6') have a sliding bridge arranged in front of the support edge (7).

2. Shelf system according to claim 1, characterised in that at least one pair of hanging-in brackets (6) is provided with securing projections (14).

3. Shelf system according to one or more of claims 1 to 2, characterised in that the hanging-in brackets (6) have a material thickness of about 0.7 to 1 mm.

4. Shelf system according to one or more of claims 1 to 3, characterised in that the height of the hanging-in brackets (6) corresponds to about half the breadth of the bent-over strips (5).

5. Shelf system according to one or more of claims 1 to 4, characterised in that the shelves (4) have bends (10) on the ends of their narrow sides.

6. Shelf system according to one or more of claims 1 to 5, characterised in that bent-over strips (5) have groove-shaped bends (11) on their free ends.

7. Shelf system according to one or more of claims 1 to 6, characterised in that one of the narrow sides has recesses (17) for the carrying columns (2), as well as an elongation (12) engaging between these.

8. Shelf system according to one or more of claims 1 to 7, characterised in that the carrying columns (2) are U-shaped profiles, whereby the reinforcement (1) is a wall (13) connecting these.

## Revendications

1. Système d'étagère constitué de colonnes de support verticales qui présentent des rangées de fentes (3) disposées les unes au-dessus des autres, dans lesquelles des étagères (4) réalisées en tôle d'acier peuvent être accrochées par leur petit côté, tandis que sur les côtés longitudinaux des étagères (4) sont formées des bandes avant et arrière rabattues à angle droit, et dans lequel les fentes (3) dans les colonnes de support (2) sont tournées vers les petits côtés des étagères (4), tandis que les bandes (5) présentent en prolongement des extrémités des paires de pattes d'accrochage (6) qui possèdent des bords de pose (7) qui, après le montage de l'étagère (4), reposent des colonnes de support (2), et des éléments de sécurité (8) tournés vers le bas étant situés sur le fond des fentes (3) sur au moins une paire de bords de pose (7), caractérisé en ce que les colonnes de support (2) sont dotées d'un renfort, en ce que l'une des paires de pattes de support (6) est plus longue que la paire opposée, de telle sorte qu'après leur insertion dans les fentes (3) des colonnes de support (2) en vue de l'insertion des bords de pose (7) opposés dans les fentes (3) correspondantes des colonnes opposées, elles peuvent être reculées, et en ce que la large patte d'accrochage (6') présente un bord de coulissement disposée en avant du bord de pose (7).

2. Système d'étagère suivant la revendication 1, caractérisée en ce qu'au moins une paire des pattes d'accrochage (6) est dotée de bec de fixation (14).

3. Système d'étagère selon l'une ou plusieurs des revendications 1 à 2, caractérisée en ce que les pattes d'accrochage (6) présentent une épaisseur de matière d'environ 0,7 à 1 mm.

4. Système d'étagère selon l'une ou plusieurs des revendications 1 à 3, caractérisée en ce que la hauteur des pattes d'accrochage (6) correspond sensiblement à la moitié de la largeur des bandes (5) rabattues.

5. Système d'étagère selon l'une ou plusieurs des revendications 1 à 4, caractérisée en ce que les étagères (4) présentent des rabats (10) aux extrémités de leur petits côtés.

6. Système d'étagère selon l'une ou plusieurs des revendications 1 à 5, caractérisée en ce que les bandes repliées (5) présentent à leurs extrémités libres des rabats courbes (11) en forme de goulotte.

7. Système d'étagère selon l'une ou plusieurs des revendications 1 à 6, caractérisée en ce que l'un des petits côtés présentent des découpes (17) pour les colonnes de support (2) ainsi qu'un prolongement (12) s'engageant entre ces dernières.

8. Système d'étagère selon l'une ou plusieurs des revendications 1 à 7, caractérisée en ce que les colonnes de support (2) sont des profilés en forme de U, le renfort (1) étant une paroi (13) reliant ces derniers.
